# FASCICULE DE BREVET EUROPEEN

(11) **EP 1 997 103 B1**
(45) Date de publication et mention de la délivrance du brevet: **14.09.2011**
(21) Numéro de dépôt: 07731731.1
(22) Date de dépôt: 12.03.2007
(51) Int. Cl.: G10L 19/02

(54) **PROCEDE DE CODAGE D'UN SIGNAL AUDIO SOURCE, DISPOSITIF DE CODAGE, PROCEDE ET DISPOSITIF DE DECODAGE, SIGNAL, PRODUITS PROGRAMME D'ORDINATEUR CORRESPONDANTS**
VERFAHREN ZUR CODIERUNG EINES QUELLENAUDIOSIGNALS, ENTSPRECHENDE CODIERUNGSEINRICHTUNG, DECODIERUNGSVERFAHREN UND EINRICHTUNG, SIGNAL UND COMPUTERPROGRAMMPRODUKTE
METHOD OF CODING A SOURCE AUDIO SIGNAL, CORRESPONDING CODING DEVICE, DECODING METHOD AND DEVICE, SIGNAL, COMPUTER PROGRAM PRODUCTS

(30) Priorité: 13.03.2006 FR 0602179
(43) Date de publication de la demande: 03.12.2008
(73) Titulaire: FRANCE TELECOM, 75015 Paris (FR)
(72) Inventeur: PHILIPPE, Pierrick, 35520 Melesse (FR); VEAUX, Christophe, 75011 Paris (FR); COLLEN, Patrice, 35760 Montgermont (FR)
(74) Mandataire: Bioret, Ludovic
(86) Numéro de dépôt international: PCT/FR2007/050915
(87) Numéro de publication internationale: WO 2007/104889

(56) Documents cités:
- US-A- 5 657 420
- US-A- 6 115 689
- US-A1- 2005 015 259
- CHRISTOPHE VEAUX AND PIERRICK PHILIPPE: "Scalable audio coding with iterative auditory masking" 120TH AES CONVENTION, 20 mai 2006 (2006-05-20), - 23 mai 2006 (2006-05-23) XP008069272 Paris, F
- LI J ED - ASSOCIATION FOR COMPUTING MACHINERY: "EMBEDDED AUDIO CODING (EAC) WITH IMPLICIT AUDITORY MASKING" PROCEEDINGS ACM MULTIMEDIA 2002. 10TH. INTERNATIONAL CONFERENCE ON MULTIMEDIA. JUAN-LES-PINS, FRANCE, DEC. 1 - 6, 2002, ACM INTERNATIONAL MULTIMEDIA CONFERENCE, NEW YORK, NY : ACM, US, vol. CONF. 10, 1 décembre 2002 (2002-12-01), pages 592-601, XP001175062 ISBN: 1-58113-620-X cité dans la demande

## Description

### 1. Domaine de l'invention

Le domaine de l'invention est celui du codage et du décodage de signaux audionumériques, tels que des signaux de musique ou de parole numérisée.

Plus particulièrement, l'invention concerne la quantification des coefficients spectraux de signaux audio, en mettant en oeuvre un codage perceptif.

L'invention s'applique notamment, mais non exclusivement, aux systèmes mettant en oeuvre un codage hiérarchique de données audionumériques, du type du système de codage/décodage « scalable » (ou « échelonnable ») de données proposé dans le cadre du standard MPEG Audio (ISO/IEC 14496-3).

Plus généralement, l'invention trouve des applications dans le domaine de la quantification des sons et de la musique de façon efficace, pour leur stockage, leur compression ainsi que leur transmission à travers des canaux de transmission,par exemple hertzien ou câblé.

### 2. Solution de l'art antérieur

### 2.1 Codage perceptif avec transmission d'une courbe de masquage

### 2.1.1 compression audio et quantification

La compression audio est souvent basée sur certaines capacités d'audition de l'oreille humaine. Le codage et la quantification d'un signal audio prennent souvent en compte cette caractéristique. On parle de codage perceptuel, ou de codage selon un modèle psycho-acoustique de l'oreille humaine.

L'oreille est notamment incapable de séparer deux composantes d'un signal émises à des fréquences proches, ainsi que dans un intervalle de temps réduit. Cette propriété est appelée masquage auditif. De plus, l'oreille présente un seuil d'audition, en ambiance calme, en dessous duquel aucun son émis ne sera perçu. Le niveau de ce seuil varie en fonction de la fréquence de l'onde sonore.

Dans le cadre de la compression et/ou de la transmission de signaux audionumériques, on cherche à déterminer un nombre de bits de quantification à utiliser pour quantifier des coefficients spectraux composant le signal, sans introduire un bruit de quantification trop important, et ainsi nuire à la qualité du signal codé. L'objectif étant généralement de réduire le nombre de bits de quantification, de façon à obtenir une compression du signal efficace, il s'agit donc de trouver un compromis entre la qualité sonore et le niveau de compression du signal.

Dans les techniques classiques de l'état de l'art, les principes de quantification utilisent alors un seuil de masquage induit par l'oreille humaine et la propriété de masquage pour déterminer la quantité de bruit de quantification maximum qu'il est acceptable d'injecter dans le signal sans que celui-ci ne soit perçu par l'oreille lors de la restitution du signal audio, c'est-à-dire sans introduire une distorsion trop importante.

### 2.1.2 Codage audio perceptif par transformée

Pour une description exhaustive du codage audio par transformée, on peut notamment se référer au document Jayant, Johnson and Safranek, « Signal Compression Based on Method of Human Perception », Proc. Of IEEE, Vol. 81, No. 10, PP. 1385-1422, October 1993.

Cette technique exploite le modèle de masquage fréquentiel de l'oreille illustré par la figure 1, qui présente un exemple de représentation fréquentielle d'un signal audio et le seuil de masquage de l'oreille. L'axe des abscisses 10 représente les fréquences f, en Hz, l'axe des ordonnées 11 celui de l'intensité sonore I, en dB. L'oreille décompose le spectre d'un signal *x*(*t*) en bandes critiques 120, 121, 122, 123 dans le domaine fréquentiel selon l'échelle des Barks. La bande critique 120 d'indice *n* du signal x(t) et d'énergie E*ₙ* engendre alors un masque 13 à l'intérieur de la bande d'indice n et dans les bandes critiques voisines 122 et 123. Le seuil de masquage 13 associé est proportionnel à l'énergie E*ₙ* de la composante 120 « masquante » et décroissant pour les bandes critiques d'indices inférieurs et supérieurs à *n*.

Les composantes 122 et 123 sont masquées dans l'exemple de la figure 1. De plus, la composante 121 est elle aussi masquée puisqu'elle se situe en dessous de seuil d'audition absolu 14. On obtient alors une courbe de masquage globale, par combinaison du seuil d'audition absolu 14 et des seuils de masquage associés à chacune des composantes du signal audio x(t) analysé en bandes critiques. Cette courbe de masquage représente la densité spectrale de bruit de quantification maximum qu'il est possible de superposer au signal, lors de son codage, sans que celui-ci soit perceptible par l'oreille humaine. On met alors en forme un profil de pas de quantification, appelé aussi, par abus de langage, profil de bruit injecté, lors de la quantification des coefficients spectraux issus de la transformée en fréquence du signal audio source.

La figuré 2 est un organigramme illustrant le principe d'un codeur perceptif classique. Un signal audio source x(t) temporel est transformé dans le domaine des fréquence par un bloc 20 de transformée temps-fréquence. Un spectre du signal source, composé de coefficients spectraux Xₙ est alors obtenu, qui est analysé par un modèle 21 psycho-acoustique, lequel a pour rôle de déterminer la courbe de masquage C globale du signal, en fonction du seuil d'audition absolu ainsi que des seuils de masquage de chaque composante spectrale du signal. La courbe de masquage obtenue permet de connaître la quantité de bruit de quantification qu'il est possible d'injecter et donc de déterminer le nombre de bits à utiliser pour quantifier les coefficients spectraux, ou échantillons. Cette étape de détermination du nombre de bits est réalisée par un bloc 22 d'allocation binaire, qui délivre un profil de pas de quantification Δ*ₙ* pour chaque coefficient *Xₙ.* L'allocation binaire cherche à atteindre le débit cible en réglant les pas de quantification sous la contrainte de mise en forme donnée par la courbe de masquage C. Les pas de quantification Δ*ₙ* sont codés, sous forme de facteurs d'échelle F notamment, par ce bloc 22 d'allocation binaire, pour être transmis comme information annexe dans le train binaire T.

Un bloc 23 de quantification reçoit les coefficients spectraux *Xₙ* ainsi que les pas de quantification Δ*ₙ* déterminés, et délivre alors des coefficients quantifiés *X̂ₙ*.

Enfin, un bloc 24 de codage et de formation de train binaire centralise les coefficients spectraux quantifiés *X̂ₙ* et les facteurs d'échelle F, pour les coder et former ainsi un train binaire contenant les donnés utiles relatives au signal audio source codé ainsi que les données représentatives des facteurs d'échelle.

### 2.2 Construction hiérarchique des courbes de masquage

On présente ci-après les inconvénients de l'art antérieur dans le cadre d'un codage hiérarchique de données audionumériques. Cependant, l'invention s'applique à tous les types de codeurs de signaux audionumériques, mettant un oeuvre une quantification basée sur le modèle psycho-acoustique de l'oreille. Ces derniers ne sont pas nécessairement hiérarchiques.

Le codage hiérarchique consiste à mettre en cascade plusieurs étages de codeurs, le premier étage générant la version codée au plus bas débit à laquelle les étages suivants apportent des améliorations successives pour des débits graduellement croissants. Dans le cas particulier du codage de signaux audio, les étages d'amélioration sont classiquement basés sur un codage perceptif par transformée tel que décrit dans la section précédente.

Cependant, un inconvénient du codage perceptif par transformée dans une telle approche hiérarchique réside dans le fait que les facteurs d'échelle obtenus doivent être transmis dès le premier niveau, ou niveau de base. Ils représentent alors une part importante du débit alloué au niveau bas débit, par rapport aux données utiles.

Pour pallier cet inconvénient, et donc économiser la transmission du profil de bruit de quantification injecté, c'est-à-dire les facteurs d'échelle, une technique de masquage dite « implicite » a été proposée par J.Li dans le document "Embedded Audio Coding (EAC) With Implicit Auditory Masking", ACM Multimedia 2002. Une telle technique s'appuie sur la structure hiérarchique du système de codage-décodage pour estimer récursivement la courbe de masquage à chaque niveau de raffinement, en exploitant une approximation de cette courbe, s'affinant de niveau en niveau.

La mise à jour de la courbe de masquage est ainsi réitérée à chaque niveau hiérarchique, à partir des coefficients de la transformée quantifiés au niveau précédent.

Du fait que l'estimation de la courbe de masquage est basée sur les valeurs quantifiées des coefficients de la transformée temps-fréquence, elle peut être effectuée de façon identique au niveau du codeur et du décodeur : ceci présente l'avantage d'éviter de transmettre le profil du pas de quantification, ou bruit de quantification, au décodeur.

### 2.3 Inconvénients de la technique antérieure

Même si la technique de masquage implicite, basée sur un codage hiérarchique, permet d'éviter de transmettre la courbe de masquage, et ainsi de gagner en terme de débit par rapport au codage perceptuel classique selon lequel le profil du pas de quantification est transmis, les inventeurs ont constaté qu'elle présentait néanmoins plusieurs inconvénients.

En effet, le modèle de masquage mis en oeuvre simultanément au codeur et au décodeur est nécessairement figé, et ne peut donc pas être adapté précisément à la nature du signal. Par exemple, un facteur de masquage unique est utilisé, indépendamment du caractère tonal ou non des composantes du spectre à coder.

De plus, les courbes de masquage sont calculées sous une hypothèse de stationnarité du signal, et s'appliquent mal aux portions transitoires et aux attaques sonores.

Par ailleurs, les courbes de masquage étant obtenues à chaque niveau à partir des coefficients ou des résidus de coefficients quantifiés aux niveaux précédents, la courbe de masquage des premiers niveaux est incomplète, du fait que certaines portions du spectre ne sont pas encore codées. Cette courbe incomplète ne représente pas nécessairement une forme optimale du profil du pas de quantification pour le niveau hiérarchique considéré.

### 3. Exposé de l'invention

L'invention concerne un procédé de codage d'un signal audio source, selon la revendication 1.

L'invention repose ainsi sur une approche nouvelle et inventive du codage des coefficients d'un signal audio source, permettant de réduire le débit alloué à la transmission des pas de quantification tout en gardant un profil de bruit de quantification injecté le plus proche possible de celui donné par une courbe de masquage calculée à partir de la connaissance complète du signal.

L'invention propose une sélection entre différents modes possibles de calcul du profil de pas de quantification. Il peut ainsi effectuer une sélection entre plusieurs gabarits de profil de pas de quantification, ou profils de bruit injectés. Ce choix est signalé par un indicateur, par exemple une signalisation contenue dans le train binaire formé par le codeur et transmise au système de restitution du signal audio, le décodeur.

Le critère de sélection peut prendre en compte notamment l'efficacité de chaque profil de pas de quantification et le débit nécessaire pour coder l'ensemble de données correspondant.

On réalise ainsi un compromis entre le débit nécessaire pour transporter les données représentatives du signal, et la distorsion affectant le signal.

La quantification est donc optimisée, tout en minimisant le débit nécessaire à la transmission de données représentatives du profil du pas de quantification, et n'apportant pas une information directe sur le signal audio en lui-même.

En d'autres termes, au codeur, le choix d'un mode de quantification s'effectue par comparaison d'une courbe de masquage de référence, estimée à partir du signal audio à coder, avec les profils de bruit associés à chacun des modes de quantification.

Il résulte de la technique de l'invention une meilleure efficacité de compression par rapport aux techniques antérieures, et donc une qualité perçue augmentée.

Pour au moins une première des techniques de codage, l'ensemble de données peut correspondre à une représentation paramétrique du profil de pas de quantification.

En d'autres termes, parmi les techniques proposées pour quantifier les coefficients d'un signal audio transformé, il est possible de représenter le profil de pas de quantification de façon paramétrique.

Dans un mode de réalisation particulier, la représentation paramétrique est formée d'au moins un segment de droite, caractérisé par une pente et une valeur à l'origine.

Une deuxième des techniques de codage peut délivrer un profil de pas de quantification constant.

Ce mode de codage propose donc de coder le profil de pas de quantification en se basant sur un rapport signal à bruit (SNR), et non sur une courbe de masquage du signal.

Selon une troisième technique avantageuse de codage, le profil de pas de quantification correspond à un seuil d'audition absolue.

En d'autres termes, l'ensemble de données représentatives du profil de pas de quantification peut être vide et aucune donnée relative au profil de pas de quantification n'est transmise du codeur vers le décodeur. Le seuil d'audition absolue est connu du décodeur.

Selon une quatrième technique de codage, l'ensemble de données représentatives du profil de pas de quantification peut comprendre l'ensemble des pas de quantification mis en oeuvre.

Cette quatrième technique de codage correspond au cas où le profil de pas de quantification est déterminé en fonction de la courbe de masquage du signal, connue uniquement au codeur, et entièrement transmise au décodeur. Le débit demandé est important, mais la qualité de restitution du signal est optimale.

Selon un mode de réalisation particulier, le codage met en oeuvre un traitement hiérarchique délivrant au moins deux niveaux de codage hiérarchiques, comprenant un niveau de base et au moins un niveau de raffinement comprenant des informations de raffinement par rapport au niveau de base ou à un niveau de raffinement précédent.

Dans ce cas, une cinquième technique de codage prévoit que l'ensemble de données représentatives du profil de pas de quantification s'obtient, à un niveau de raffinement donné, en tenant compte de données construites au niveau hiérarchique précédent.

L'invention s'applique ainsi efficacement au codage hiérarchique, et propose de coder le profil de pas de quantification selon une technique consistant à affiner celui-ci à chaque niveau hiérarchique.

L'étape de sélection peut être mise en oeuvre à chaque niveau de codage hiérarchique.

Dans le cas où le procédé de codage délivre des trames de coefficients, l'étape de sélection peut être mise en oeuvre pour chacune des trames.

La signalisation peut ainsi être effectuée non seulement pour chaque trame de traitement, mais, dans l'application particulière d'un codage hiérarchique des données, pour chaque niveau de raffinement.

Dans d'autres cas, le codage peut être mis en oeuvre sur des groupes de trames, de tailles prédéfinies ou variables. On peut également prévoir que le profil courant reste inchangé tant qu'un nouvel indicateur n'a pas été transmis.

L'invention concerne par ailleurs un dispositif de codage d'un signal audio source, comprenant des moyens de mise en oeuvre d'un tel procédé.

L'invention concerne encore un produit programme d'ordinateur pour la mise en oeuvre du procédé de codage tel que décrit précédemment.

L'invention concerne également un signal codé représentatif d'un signal audio source selon la revendication 10.

Un tel signal peut notamment comprendre des données relatives à au moins deux niveaux hiérarchiques obtenus par un traitement hiérarchique, comprenant un niveau de base et au moins un niveau de raffinement comprenant des informations de raffinement par rapport au niveau de base ou à un niveau de raffinement précédent, et comprend un indicateur représentatif d'une technique de codage pour chacun des niveaux.

Lorsque le signal selon l'invention est organisé en trames de coefficients successives, il peut comprendre un indicateur représentatif de la technique de codage utilisée pour chacune des trames.

L'invention concerne par ailleurs un procédé de décodage d'un tel signal, selon la revendication 14.

Un tel procédé de décodage comprend également une étape de construction d'un signal audio reconstruit, représentatif du signal audio source, en tenant compte du profil de pas de quantification reconstruit.

Pour au moins une première des techniques de codage, l'ensemble de données peut correspondre à une représentation paramétrique du profil de pas de quantification, et l'étape de reconstruction délivre un profil de pas de quantification reconstruit sous la forme d'au moins un segment de droite.

Pour au moins une seconde des techniques de codage, l'ensemble de données peut être vide et l'étape de reconstruction délivre un profil de pas de quantification constant.

Pour au moins une troisième des techniques de codage, l'ensemble de données peut être vide, et l'étape de reconstruction délivre un profil de pas de quantification correspondant à un seuil d'audition absolue.

Pour au moins une quatrième des techniques de codage, l'ensemble de données peut comprendre l'ensemble des pas de quantification mis en oeuvre lors du procédé de codage décrit précédemment, et l'étape de construction délivre un profil de pas de quantification sous la forme d'un ensemble des pas de quantification mis en oeuvre lors du procédé de codage.

Dans un mode de réalisation particulier, le procédé de décodage peut mettre en oeuvre un traitement hiérarchique délivrant deux niveaux de décodage hiérarchiques, comprenant un niveau de base et au moins un niveau de raffinement comprenant des informations de raffinement par rapport au niveau de base ou à un niveau de raffinement précédent.

Pour au moins une cinquième des techniques de codage, l'étape de reconstruction délivre un profil de pas de quantification obtenu, à un niveau de raffinement donné, en tenant compte de données construites au niveau hiérarchique précédent.

L'invention concerne également un dispositif de décodage d'un signal codé représentatif d'un signal audio source, comprenant des moyens de mise en oeuvre du procédé de décodage décrit ci-dessus.

L'invention concerne aussi un produit programme d'ordinateur pour la mise en oeuvre du procédé de décodage tel que décrit précédemment.

### 4. Liste des figures

D'autres caractéristiques et avantages de l'invention apparaîtront plus clairement à la lecture de la description suivante d'un mode de réalisation particulier, donné à titre de simple exemple illustratif et non limitatif, et des dessins annexés, parmi lesquels :
- la figure 1 illustre le seuil de masquage fréquentiel ;
- la figure 2 est un organigramme simplifié du codage perceptif par transformée selon l'état de la technique ;
- la figure 3 illustre un exemple de signal selon l'invention ;
- la figure 4 est un organigramme simplifié du procédé de codage selon l'invention ;
- la figure 5 est un organigramme simplifié du procédé de décodage selon l'invention ;
- les figures 6A et 6B illustrent schématiquement un dispositif de codage et un dispositif de décodage mettant en oeuvre l'invention.

### 5. Description d'un mode de réalisation de l'invention

### 5.1 Structure du codeur

On décrit ci-après un mode de réalisation de l'invention dans l'application particulière d'un codage hiérarchique. On rappelle que, dans ce schéma, le codage hiérarchique met en cascade des étapes de quantifications perceptives en sortie d'une transformée temps-fréquence (par exemple une MDCT pour « Modified Discrete Cosine Transform » en anglais, ou transformée en cosinus discret modifiée) du signal audio source à coder.

Un codeur selon ce mode de réalisation de l'invention est décrit en relation avec la figure 4. Un signal *x*(*t*) audio source est destiné à être transformé dans le domaine des fréquences, directement ou indirectement. En effet, optionnellement, le signal *x*(*t*) peut tout d'abord être codé dans une étape de codage 40. Une telle étape est mise en oeuvre par un codeur « coeur ». Dans ce cas, cette première étape de codage correspond à un premier niveau hiérarchique de codage, c'est-à-dire le niveau de base. Un tel codeur « coeur » peut mettre en oeuvre une étape 401 de codage, et une étape 402 de décodage local. Elle délivre alors un premier train binaire 46 représentatif des données du signal audio codé au niveau de raffinement le plus faible. Différentes techniques de codage peuvent être envisagées pour obtenir le niveau bas débit, comme des codages paramétriques tels que le codage sinusoïdal décrit dans le document B. den Brinker, E.Schuijers and W.Oomen, "Parametric coding for high-quality audio", in Proc. 112nd AES Convention, Munich, Germany, 2002 ou le codage par analyse-synthèse de type CELP (pour Code-Excited Linear Prediction en anglais) décit dans le document M. Schroeder and B. Atal, "Code-excited linear prediction (CELP): high quality speech at very low bit rates", in Proc. IEEE Int. Conf. Acoust., Speech, Signal Processing, Tampa, pp. 937-940, 1985.

Une soustraction 403 est effectuée entre les échantillons décodés par le décodeur local 402 et les valeurs réelles de *x*(*t*), de façon à obtenir un signal de résidu *r*(*t*) dans le domaine temporel.

C'est alors ce signal de résidu en sortie du codeur bas-débit 40 (ou codeur « coeur ») qui est transformé de l'espace temps vers l'espace des fréquences à l'étape 41. On obtient des coefficients spectraux ${R}_{k}^{\left(1\right)} ,$ dans le domaine fréquentiel, représentatifs des résidus délivrés par le codeur « coeur » 40, pour chaque bande critique d'indice k et pour le premier niveau hiérarchique.

L'étage 42 de niveau de codage suivant contient une étape 421 de codage des résidus ${R}_{k}^{\left(1\right)} ,$ associée à une mise en oeuvre 422 d'un modèle psycho-acoustique, chargé de déterminer une première courbe de masquage pour le premier niveau de raffinement. On obtient alors en sortie de l'étape 421 de codage des coefficients de résidus quantifiés ${\hat{R}}_{k}^{\left(1\right)} ,$ lesquels sont soustraits (423) aux coefficients ${R}_{k}^{\left(1\right)}$ d'origine issus de l'étape 40 de codage « coeur». De nouveaux coefficients ${R}_{k}^{\left(2\right)}$ sont obtenus, qui sont eux-mêmes quantifiés et codés à l'étape 431 de codage du niveau 43 suivant. Là encore, un modèle 432 psycho-acoustique est mis en oeuvre et met à jour le seuil de masquage en fonction des coefficients ${\hat{R}}_{k}^{\left(1\right)}$ de résidus quantifiés précédemment.

En résumé, l'étape 40 de codage de base (codeur « coeur ») permet la transmission et le décodage, dans un terminal, d'une version bas débit du signal audio. Les étages successifs 42, 43 de quantification des résidus dans le domaine transformé constituent des couches d'amélioration, permettant de construire un train binaire hiérarchique depuis le niveau bas débit jusqu'à un débit maximum souhaité.

Selon l'invention, comme illustré par la figure 4, un indicateur ψ⁽¹⁾, ψ⁽²⁾ est associé à chaque modèle psycho-acoustique 422, 432 de chaque niveau de codage, pour chacun des étages de quantification. La valeur de cet indicateur est spécifique à chaque étage et contrôle le mode de calcul du profil du pas de quantification. Elle est placée en en-tête 441 et 451 des trames de coefficients spectraux quantifiés 442, 452 dans les trains binaires 44, 45 associés et formés à chaque niveau de codage 42, 43 amélioré.

Un exemple de structure d'un signal obtenu selon cette technique de codage est illustré par la figure 3. Le signal est organisé en blocs ou en trames de données 31 comprenant chacun un en-tête 32 et un champ de données 33. Un bloc correspond par exemple aux données (contenues dans le champ 33) d'un niveau hiérarchique pour un intervalle de temps prédéterminé. L'en-tête 32 peut comprendre plusieurs informations de signalisation, d'aide au décodage... Elle comprend au moins, selon l'invention, l'information Ψ.

### 5.2 Structure du décodeur

En relation avec la figure 5, on décrit le procédé de décodage mis en oeuvre selon l'invention, dans le cas d'un décodage hiérarchique du signal de la figure 3.

De façon similaire au procédé de codage présenté en relation avec la figure 4, le décodage comprend plusieurs niveaux 50, 51, 52 de raffinement de décodage.

Une première étape 501 de décodage reçoit un train binaire 53 contenant les données 530 représentatives de l'indicateur ψ⁽¹⁾ du premier niveau, déterminé lors de la première étape de codage et transmis au décodeur. Le train binaire contient de plus les données 531 représentatives des coefficients spectraux du signal audio.

Selon les coefficients quantifiés, ou les résidus de coefficients quantifiés, et la valeur de ψ⁽¹⁾ reçu, un modèle psycho-acoustique est mis en oeuvre dans une première étape 502, pour déterminer une première estimation de la courbe de masquage, et ainsi un profil de pas de quantification qui est utilisé pour traiter les résidus des coefficients spectraux dont dispose le décodeur à ce stade du procédé de décodage.

Les résidus de coefficients spectraux obtenus ${\hat{R}}_{k}^{\left(1\right)}$ pour chaque bande critique d'indice *k* permettent une mise à jour du modèle psycho-acoustique au niveau 51 suivant, dans une étape 512, qui affine alors la courbe de masquage et donc le profil des pas de quantification. Ce raffinement prend donc en compte la valeur de l'indicateur ψ⁽²⁾ pour le niveau 2, contenu en en-tête 540 du train binaire 54 transmis par le codeur correspondant, les résidus quantifiés au niveau précédent ainsi que des données 541 quantifiées relatives aux résidus de niveau 2, comprises dans le train binaire 54.

Les résidus ${\hat{R}}_{k}^{\left(2\right)}$ quantifiés sont obtenus en sortie du second niveau 51 de décodage. Ils sont additionnés (56) aux résidus ${\hat{R}}_{k}^{\left(1\right)}$ du niveau précédent, mais aussi injectés au niveau 52 suivant, qui, de façon similaire, affinera la précision sur les coefficients spectraux ainsi que sur le profil des pas de quantification, à partir d'une étape 521 de décodage, et de la mise en oeuvre d'un modèle psycho-acoustique dans une étape 522. Ce niveau reçoit de plus un train binaire 55· envoyé par le codeur contenant la valeur de l'indicateur 55 ψ⁽³⁾ et le spectre quantifié 551.

Les résidus ${\hat{R}}_{k}^{\left(3\right)}$ quantifiés obtenus sont additionnés aux résidus ${\hat{R}}_{k}^{\left(2\right)} ,$ et ainsi de suite.

En résumé, le modèle psycho-acoustique est mis à jour au fur et à mesure du décodage des coefficients par les niveaux de raffinement successifs. La lecture de l'indicateur Ψ transmis par le codeur permet alors de reconstruire le profil de bruit (ou de quantification) par chaque étage de quantification.

On décrit ci-après en détail les étapes de mise à jour du modèle psycho-acoustique, et de quantification des coefficients spectraux, communes au procédé de codage et au procédé de décodage, selon un mode de réalisation particulier. L'étape de détermination de la valeur de l'indicateur ψ, réalisée au codage est ensuite détaillée, suivie de l'étape de reconstruction des pas de quantification au niveau du décodeur.

### 5.3 Mise à jour du modèle psycho-acoustique

On rappelle qu'un modèle psycho-acoustique prend en compte les sous-bandes dans lesquelles l'oreille décompose un signal audio et détermine ainsi des seuils de masquage en utilisant les informations psycho-acoustiques. Ces seuils sont utilisés pour déterminer le pas de quantification des coefficients spectraux.

Dans le cadre de la présente invention, l'étape (mise en oeuvre dans les étapes 422, 432 du procédé de codage et dans les étapes 502, 512, 522 du procédé de décodage) de mise à jour de la courbe de masquage par le modèle psycho-acoustique demeure inchangée quelle que soit la valeur de l'indicateur ψ sur le choix du profil du pas de quantification.

En revanche, c'est la façon dont est employée cette courbe de masquage mise à jour par le modèle psycho-acoustique qui est conditionnée par la valeur de l'indication Ψ pour définir le profil du pas de quantification mis en oeuvre pour quantifier les coefficients spectraux (ou les coefficients résiduels déterminés à un niveau de raffinement précédent).

Le modèle psycho-acoustique utilise à chaque niveau de quantification (dans l'application particulière d'un système de codage-décodage hiérarchique) d'indice *l*, le spectre estimé ${\hat{X}}_{k}^{\left(l\right)}$ d'un signal audio *x*(*t*), où *k* représente l'indice fréquentiel de la transformée temps-fréquence. Ce spectre est initialisé au premier niveau de raffinement de quantification, par les données disponibles en sortie de l'étape de codage mise en oeuvre par le codeur coeur. Aux niveaux de quantification suivants, le spectre ${\hat{X}}_{k}^{\left(l\right)}$ est actualisé à partir des coefficients résiduels ${\hat{R}}_{k}^{\left(l-1\right)}$ quantifiés en sortie du niveau de raffinement précédent selon la formule suivante : ${\hat{X}}_{k}^{\left(l\right)} = {\hat{X}}_{k}^{\left(l-1\right)} + {\hat{R}}_{k}^{\left(l-1\right)} ,$ avec *k* = 0,...,*N* - 1, où *N* est la taille de la transformée dans le domaine fréquentiel.

Par convolution du spectre ${\hat{X}}_{k}^{\left(l\right)}$ avec le motif de masquage obtenu par le modèle psycho-acoustique, on peut construire un seuil de masquage associé au signal *x*(*t*).

La courbe de masquage ${\hat{M}}_{k}^{\left(l\right)}$ estimée à l'étage de quantification d'indice *l* s'obtient alors comme le maximum entre le seuil de masquage associé au signal *x*(*t*) et la courbe d'audition absolue.

Par ailleurs, les procédés de codage et de décodage comprennent chacun une étape d'initialisation *Init* du modèle psycho-acoustique lors de sa première mise en oeuvre (étape 422 du procédé de codage et étape 502 du procédé de décodage), à partir des données transmises par le codeur coeur.

Plusieurs scénarios sont envisageables selon le type de codeur « coeur» mis en oeuvre, dont quelques exemples sont décrits en annexe.

### 5.4 Quantification des coefficients spectraux

Avant de décrire précisément une technique de détermination de la meilleure valeur de l'indicateur Ψ qui conditionne le choix du profil de pas de quantification, on détaille en premier lieu la façon dont est calculé le nombre de bits à allouer pour quantifier chaque coefficient spectral du signal audio, c'est-à-dire une fois que le profil du pas de quantification est connu.

### 5.4.1 Allocation binaire

On se place ici dans le cas général d'une loi de quantification Q, qui peut par exemple correspondre à l'arrondi à l'entier le plus proche. Les valeurs quantifiées ${\hat{R}}_{k}^{\left(l\right)}$ des coefficients résiduels ${R}_{k}^{\left(l\right)}$ en entrée de l'étage de quantification d'indice *l* s'obtiennent à partir du profil de pas de quantification, noté ${Δ}_{n}^{\left(l\right)}$ selon les équations suivantes : ${rq}_{k}^{\left(l\right)} = Q \left({g}_{l}⁢\frac{{R}_{k}^{\left(l\right)}}{{Δ}_{n}^{\left(l\right)}}\right) pour kOffset \left(n\right) \leq k \leq kOffset ⁢ \left(n+1\right)$ et ${\hat{R}}_{k}^{\left(l\right)} = \frac{{Δ}_{n}^{\left(l\right)}}{{g}_{l}} ⁢ {Q}^{- 1} \left({rq}_{k}^{\left(l\right)}\right) pour kOffset \left(n\right) \leq k \leq kOffset ⁢ \left(n+1\right)$ où ${rq}_{k}^{\left(l\right)}$ sont des coefficients à valeurs entières et *kOffset*(*n*) désigne l'indice fréquentiel initial de la bande critique d'indice *n*.

Le coefficient *gₗ* correspond quant à lui à un gain constant permettant d'ajuster le niveau du bruit de quantification injecté parallèlement au profil donné par ${Δ}_{n}^{\left(l\right)} .$

Selon une première approche, ce gain *gₗ* est déterminé par une boucle d'allocation afin d'atteindre un débit cible assigné à chaque niveau de quantification d'indice *l*. Il est alors transmis au décodeur dans le train binaire en sortie de l'étage de quantification.

Selon une seconde approche, le gain *gₗ* est fonction du seul niveau de raffinement d'indice *l* et cette fonction est connue du décodeur.

### 5.4.2 Profils de pas de quantification

Les procédés de codage et de décodage selon l'invention proposent alors de déterminer un profil ${Δ}_{n}^{\left(l\right)}$ de pas de quantification à partir d'un choix entre plusieurs techniques de codage, ou modes de calculs de ce profil. La sélection est indiquée par la valeur de l'indicateur ψ, transmis dans le train binaire. Selon la valeur de cet indicateur, le profil du pas de quantification est soit totalement transmis, soit partiellement, soit pas du tout. Dans ce dernier cas, le profil du pas de quantification est estimé au niveau du décodeur.

Le profil ${Δ}_{n}^{\left(l\right)}$ de pas de quantification utilisé par l'étage de quantification d'indice *l* est calculé à partir de la courbe de masquage disponible à cet étage et de l'indicateur ψ^{(*l*)} en entrée.

Dans un mode de réalisation particulier, l'indicateur ψ^{(*l*)} est codé sur 3 bits, pour indiquer cinq techniques de codage différentes du profil du pas de quantification.

Pour une valeur de l'indicateur ψ^{(*l*)} = 0 , la courbe de masquage estimée par le modèle psycho-acoustique n'est pas utilisée et le profil des pas de quantification est uniforme selon la formule ${Δ}_{n}^{\left(l\right)} = cte .$ On dit qu'on quantifie au sens du rapport signal sur bruit (SNR).

Pour une valeur de l'indicateur ψ^{(*l*)} = 1, le profil de pas de quantification est défini uniquement à partir du seuil d'audition absolue selon l'équation ${Δ}_{n}^{\left(l\right)} = {\sum }_{k = kOffset \left(n\right)}^{kOffset ⁢ \left(n+1\right) - 1} {Q}_{k} ,$ où *Qₖ* désigne le seuil d'audition absolu.

Dans ce cas de figure, le codeur ne transmet au décodeur aucune information relative au pas de quantification.

Pour une valeur de l'indicateur ψ^{(*l*)} = 2, c'est la courbe de masquage ${\hat{M}}_{k}^{\left(l\right)}$ estimée par le modèle psycho-acoustique à l'étage d'indice *l* qui est utilisée pour définir le profil des pas de quantification selon l'équation ${Δ}_{n}^{\left(l\right)} = {\sum }_{k = kOffset \left(n\right)}^{kOffset ⁢ \left(n+1\right) - 1} {\hat{M}}_{k}^{\left(l\right)} .$ On note que ce mode n'est possible que dans l'application particulière où une construction hiérarchique de la courbe de masquage est mise en oeuvre dans le système de codage-décodage du signal audio.

Pour une valeur de l'indicateur ψ^{(*l*)} = 3, le profil des pas de quantification est alors défini à partir d'un prototype de courbe paramétrable et connu au décodeur. Selon une application particulière, mais non exclusive, ce protoype est une droite affine, en dB pour chaque bande critique d'indice *n*, de pente α. On note *Dₙ*(α), avec : log₂ (*Dₙ*(α)) = α*n* + *K,* où *K* est une constante.

La valeur de la pente α est choisie par corrélation avec la courbe de masquage de référence, calculée au codeur à partir d'une analyse spectrale du signal à coder. Sa valeur quantifiée α̂ est alors transmise au décodeur et utilisée pour définir le profil des pas de quantification selon la formule : ${Δ}_{n}^{\left(l\right)} = {D}_{n} \left(\hat{α}\right) .$

Enfin, pour une valeur de l'indicateur ψ^{(*l*)} = 4 , le profil des pas de quantification ${Δ}_{n}^{\left(l\right)}$ déterminé à l'étape de codage est entièrement transmis au décodeur. Les pas de quantification sont par exemple définis à partir de la courbe de masquage de référence *Mₖ* calculée au codeur à partir du signal audio source à coder. On a alors : ${Δ}_{n}^{\left(l\right)} = {\sum }_{k = kOffset \left(n\right)}^{kOffset ⁢ \left(n+1\right) - 1} {M}_{k} .$

### 5.5 Détermination de la valeur de l'indicateur ψ

L'invention propose une technique particulière pour choisir judicieusement la valeur de l'indicateur ψ, et donc le profil de pas de quantification à appliquer pour coder et décoder un signal audio. Ce choix s'effectue à l'étape de codage, pour chaque niveau de quantification (dans le cas d'un codage hiérarchique) d'indice *l*.

En effet, on sait qu'à un étage de quantification donné, le profil de pas de quantification optimal vis-à-vis de la distorsion perçue entre le signal à coder et le signal reconstruit est obtenu à partir du calcul de la courbe de masquage de référence, basée sur le modèle psycho-acoustique et donné par la formule : ${Δ}_{n}^{\left(l\right)} = {\sum }_{k = kOffset \left(n\right)}^{kOffset ⁢ \left(n+1\right) - 1} {M}_{k}^{\left(l\right)} .$ Le choix d'une valeur de l'indicateur ψ consiste à trouver le meilleur compromis entre l'optimalité du profil de pas de quantification, vis-à-vis de la distorsion perçue, et la minimisation du débit alloué à la transmission du profil des pas de quantification.

Une fonction de coût est introduite, pour obtenir un tel compromis : $C \left(ψ\right) = d \left({Δ}_{n}^{\left(l\right)}\left(ψ\right),{Δ}_{n}^{\left(l\right)}\left(ψ=4\right)\right) + θ \left(ψ\right) avec ψ = 0 , 1 , 2 , 3 , 4.$

Cette fonction permet de prendre en compte l'efficacité de chacune des techniques de codage du profil du pas de quantification.

Le premier terme $d \left({Δ}_{n}^{\left(l\right)}\left(ψ\right),{Δ}_{n}^{\left(l\right)}\left(ψ=4\right)\right)$ est une mesure de distance entre le profil de pas de quantification associé à chacune des valeurs de l'indicateur ψ(ψ = 0,1,2,3,4) considérées et le profil optimal (associé à la valeur de l'indicateur Ψ = 4, correspondant à la transmission de la courbe de masquage de référence). Cette distance peut se mesurer comme le surcoût, en bits, associé à l'utilisation d'un profil de masquage « sous optimal ». Cette fonction coût est calculée selon la formule : $d \left({Δ}_{n}^{\left(l\right)}\left(ψ\right),{Δ}_{n}^{\left(l\right)}\left(ψ=4\right)\right) = {\sum }_{n} \left|{log}_{2}\left({Δ}_{n}^{\left(l\right)}\left(ψ\right)\right)-{log}_{2}\left({Δ}_{n}^{\left(l\right)}\left(ψ=4\right)\right)-{log}_{2}\left(\frac{{G}_{1}}{{G}_{2}}\right)\right|$ avec : ${G}_{1} = {\sum }_{n} {Δ}_{n}^{\left(l\right)} \left(ψ\right)$ et ${G}_{2} = {\sum }_{n} {Δ}_{n}^{\left(l\right)} \left(ψ=4\right) .$

Le rapport des gains *G*₁ et *G*₂ permet de normaliser les profils de pas de quantification l'un par rapport à l'autre.

Le second terme θ(ψ) représente le surcoût en bits associé à la transmission du profil ${Δ}_{n}^{\left(l\right)} \left(ψ\right)$ des pas de quantification. En d'autres termes, il représente le nombre de bits additionnels (hormis ceux codant l'indicateur Ψ) devant être transmis au décodeur pour permettre la reconstruction des pas de quantification. Soit :
- θ(ψ) est nul pour ψ = 0,1,2 (correspondant respectivement aux techniques de codage de quantification constante, de seuil d'audition absolu et de courbe de masquage ré estimée lors de l'étape de décodage) ;
- θ(ψ) représente le nombre de bits codant α̂ lorsque ψ = 3 (correspondant à la technique de codage paramétrique du profil de pas de quantification) ;
- θ(ψ) est le nombre de bits codant les pas de quantification ${Δ}_{n}^{\left(l\right)}$ définis à partir de la courbe de référence, lorsque ψ = 4 (correspondant à la transmission complète des pas de quantification du codeur vers le décodeur).

### 5.6 Reconstruction des pas de quantification lors du procédé de décodage

La reconstruction du profil des pas de quantification à un étage de quantification d'indice *l* est effectuée en fonction des données transmises par le décodeur.

Tout d'abord, quelle que soit la technique de codage du pas de quantification choisie, c'est-à-dire la valeur de l'indicateur Ψ^{(*l*)}, le décodeur décode la valeur de cet indicateur présent en en-tête du train binaire reçu pour chaque trame, puis lis la valeur du gain d'ajustement *gₗ*. On distingue ensuite les cas selon la valeur de l'indicateur :
- si ψ^{(*l*)} = 4, le décodeur lit l'ensemble des pas de quantification ${Δ}_{n}^{\left(l\right)} ;$
- si ψ^{(*l*)} = 3, le paramètre α̂ est lu et le profil du pas de quantification est calculé au décodeur selon la formule précédemment introduite : ${Δ}_{n}^{\left(l\right)} = {D}_{n} \left(\hat{α}\right) ;$
- si Ψ^{(*l*)} = 2, le décodeur calcule le profil du pas de quantification selon la formule précédemment introduite : ${Δ}_{n}^{\left(l\right)} = {\sum }_{k = kOffset \left(n\right)}^{kOffset ⁢ \left(n+1\right) - 1} {\hat{M}}_{k}^{\left(l\right)}$ à partir de la courbe de masquage ${\hat{M}}_{k}^{\left(l\right)}$ reconstruite à l'étage d'indice *l* (construction récursive) ;
- si ψ^{(*l*)} = 1, le décodeur calcule le profil du pas de quantification selon la formule précédemment introduite : ${Δ}_{n}^{\left(l\right)} = {\sum }_{k = kOffset \left(n\right)}^{kOffset ⁢ \left(n+1\right) - 1} {Q}_{k}$ basée sur le seuil d'audition absolu ;
- si ψ^{(*l*)} = 0 , le décodeur calcule le profil du pas de quantification selon la formule précédemment introduite : ${Δ}_{n}^{\left(l\right)} = cte .$

Une fois que les pas de quantification sont calculés à l'étape de décodage, et que les coefficients précédemment introduits ${rq}_{k}^{\left(l\right)}$ transmis dans le train binaire sont décodés (relatifs aux données utiles des coefficients spectraux ou de leurs résiduels), les valeurs quantifiées ${\hat{R}}_{k}^{\left(l\right)}$ des coefficients résiduels à l'étage d'indice *l* s'obtiennent selon les formules introduites au paragraphe 5.5.1 de la présente description, relatif à l'allocation binaire.

### 5.7 Dispositifs de mise en oeuvre

Le procédé de l'invention peut être mis en oeuvre un dispositif de codage, dont la structure est présentée en relation avec la figure 6A.

Un tel dispositif comprend une mémoire M 600, une unité de traitement 601, équipée par exemple d'un microprocesseur, et pilotée par le programme d'ordinateur Pg 602. A l'initialisation, les instructions de code du programme d'ordinateur 602 sont par exemple chargées dans une mémoire RAM avant d'être exécutées par le processeur de l'unité de traitement 601. L'unité de traitement 601 reçoit en entrée un signal audio source à coder 603. Le microprocesseur µP de l'unité de traitement 601 met en oeuvre le procédé de codage décrit ci-dessus, selon les instructions du programme Pg 602. L'unité de traitement 601 délivre en sortie un train binaire 604 comprenant notamment des données quantifiées représentatives du signal audio source codé, des données représentatives d'un profil de pas de quantification, et enfin des données représentatives de l'indicateur ψ.

L'invention concerne également un dispositif de décodage d'un signal codé représentatif d'un signal audio source selon l'invention, dont la structure générale simplifiée est illustrée schématiquement par la figure 6B. Il comprend une mémoire M 610, une unité de traitement 611, équipée par exemple d'un microprocesseur, et pilotée par le programme d'ordinateur Pg 612. A l'initialisation, les instructions de code du programme d'ordinateur 612 sont par exemple chargées dans une mémoire RAM avant d'être exécutées par le processeur de l'unité de traitement 611. L'unité dé traitement 611 reçoit en entrée un train binaire 613, comprenant des données représentatives d'un signal audio source codé, des données représentatives d'un profil de pas de quantification et des données représentatives de l'indicateur Ψ. Le microprocesseur µP de l'unité de traitement 611 met en oeuvre le procédé de décodage selon les instructions du programme Pg 612, pour délivrer un signal audio reconstruit 612.

### ANNEXE

Le modèle psycho-acoustique peut être initialisé de plusieurs façons, selon le type de codeur « coeur » mis en oeuvre à l'étape de codage du niveau de base.

### 1 Initialisation à partir des paramètres transmis par un codeur sinusoïdal

Un codeur sinusoïdal modélise le signal audio par une somme de sinusoïdes de fréquences et d'amplitudes variables dans le temps. Les valeurs quantifiées des fréquences et amplitudes sont transmises au décodeur. A partir de ces valeurs, on peut construire le spectre ${\hat{X}}_{k}^{\left(0\right)}$ des composantes sinusoïdales du signal.

### 2 Initialisation à partir des paramètres transmis par un codeur CELP

A partir des coefficients LPC (pour « linear prediction coding » en anglais) α*ₘ* quantifiés et transmis par un codeur CELP (pour « Code-excited linear prediction » en anglais), on peut déduire un spectre d'enveloppe selon l'équation suivante : ${\hat{X}}_{k}^{\left(0\right)} = \frac{1}{{\left|1-{\sum }_{m = 1}^{P}{a}_{m} exp\left(-j⁢\frac{2 ⁢ πmk}{N}\right)\right|}^{2}}$ où *N* est la taille de la transformée et *P* est le nombre de coefficients LPC transmis par le codeur CELP.

### 3 Initialisation à partir du signal décodé en sortie du codeur coeur

Le spectre initial ${\hat{X}}_{k}^{\left(0\right)}$ peut être simplement estimé à partir d'une analyse spectrale court-terme du signal décodé en sortie du codeur coeur.

Une combinaison de ces méthodes d'initialisation est également envisageable. Par exemple, le spectre initial ${\hat{X}}_{k}^{\left(0\right)}$ peut être obtenu par addition du spectre d'enveloppe LPC défini selon l'équation précédente, et du spectre à court terme estimé à partir du résidu codé par un codeur CELP.

## Revendications

1. Procédé de codage d'un signal audio source,
**caractérisé en ce qu'**il comprend les étapes suivantes :
- codage d'un profil de pas de quantification de coefficients représentatifs d'au moins une transformée dudit signal audio source, selon au moins deux techniques de codage distinctes, délivrant au moins deux ensembles de données représentatives du profil de pas de quantification ;
- sélection d'un desdits ensembles de données représentatives du profil de pas de quantification, en fonction d'un critère de sélection réalisant un compromis entre une distorsion perçue entre ledit signal audio source à coder et des signaux reconstruits respectivement à partir desdits ensembles de données, et le débit nécessaire pour coder lesdits ensembles de données, ledit critère de sélection étant obtenu par comparaison d'une courbe de masquage de référence, estimée à partir du signal audio à coder, avec lesdits ensembles de données ;
- transmission et/ou stockage dudit ensemble de données représentatives du profil de pas de quantification sélectionné et d'un indicateur représentatif de la technique de codage correspondante.

2. Procédé de codage selon la revendication 1, **caractérisé en ce que** ladite représentation paramétrique est formée d'au moins un segment de droite, **caractérisé par** une pente et une valeur à l'origine.

3. Procédé de codage selon l'une quelconque des revendications 1 à 2, **caractérisé en ce qu'**une deuxième desdites techniques de codage délivre un profil de pas de quantification constant.

4. Procédé de codage selon l'une quelconque des revendications 1 à 3, **caractérisé en ce que**, selon une troisième technique de codage, ledit profil de pas de quantification correspond à un seuil d'audition absolue.

5. Procédé de codage selon l'une quelconque des revendications 1 à 4, **caractérisé en ce que**, selon une quatrième technique de codage, ledit ensemble de données représentatives du profil de pas de quantification comprend l'ensemble des pas de quantification mis en oeuvre.

6. Procédé de codage selon l'une quelconque des revendications 1 à 5, **caractérisé en ce que** ledit codage met en oeuvre un traitement hiérarchique délivrant au moins deux niveaux de codage hiérarchiques, comprenant un niveau de base et au moins un niveau de raffinement comprenant des informations de raffinement par rapport audit niveau de base ou à un niveau de raffinement précédent.

7. Procédé de codage selon la revendication 6, **caractérisé en ce que**, selon une cinquième technique de codage, ledit ensemble de données représentatives du profil de pas de quantification s'obtient, à un niveau de raffinement donné, en tenant compte de données construites au niveau hiérarchique précédent.

8. Dispositif de codage d'un signal audio source,
**caractérisé en ce qu'**il comprend :
- des moyens de codage d'un profil de pas de quantification de coefficients représentatifs d'au moins une transformée dudit signal audio source, délivrant au moins deux ensembles de données représentatives du profil de pas de quantification ;
- des moyens de sélection d'un desdits ensembles de données représentatives du profil de pas de quantification, en fonction d'un critère de sélection réalisant un compromis entre une distorsion perçue entre ledit signal audio source à coder et des signaux reconstruits respectivement à partir desdits ensembles de données et sur le débit nécessaire pour coder lesdits ensembles de données, ledit critère de sélection étant obtenu par comparaison d'une courbe de masquage de référence, estimée à partir du signal audio à coder, avec lesdits ensembles de données ;
- des moyens de transmission et/ou stockage dudit ensemble de données représentatives du profil de pas de quantification sélectionné et d'un indicateur représentatif de la technique de codage correspondante.

9. Produit programme d'ordinateur téléchargeable depuis un réseau de communication et/ou stocké sur un support lisible par ordinateur et/ou exécutable par un microprocesseur, **caractérisé en ce qu'**il comprend des instructions de code de programme pour la mise en oeuvre du procédé de codage selon au moins une des revendications 1 à 7.

10. Signal codé représentatif d'un signal audio source, comprenant des données représentatives d'un profil de pas de quantification,
**caractérisé en ce qu'**il comprend :
- un indicateur représentatif d'une technique de codage du profil de pas de quantification mise en oeuvre, choisie au codage parmi au moins deux techniques disponibles, en fonction d'un critère de sélection réalisant un compromis entre une distorsion perçue entre ledit signal audio source à coder et de signaux reconstruits respectivement à partir du profil de pas de quantification codé selon lesdites techniques et sur le débit nécessaire pour coder le profil de pas de quantification selon lesdites techniques, ledit critère de sélection étant obtenu à partir d'une courbe de masquage de référence, estimée à partir du signal audio à coder ;
- un ensemble de données représentatives dudit profil de pas de quantification correspondant.

11. Signal selon la revendication 10, **caractérisé en ce qu'**il comprend des données relatives à au moins deux niveaux hiérarchiques obtenus par un traitement hiérarchique, comprenant un niveau de base et au moins un niveau de raffinement comprenant des informations de raffinement par rapport audit niveau de base ou à un niveau de raffinement précédent,
et **en ce qu'**il comprend un indicateur représentatif d'une technique de codage pour chacun desdits niveaux.

12. Signal selon l'une quelconque des revendications 10 et 11, **caractérisé en ce qu'**il est organisé en trames de coefficients successives, et **en ce qu'**il comprend un indicateur représentatif d'une technique de codage pour chacune desdites trames.

13. Procédé de décodage d'un signal codé représentatif d'un signal audio source, comprenant des données représentatives d'un profil de pas de quantification,
**caractérisé en ce qu'**il comprend les étapes suivantes :
- extraction dudit signal codé :
- d'un indicateur représentatif d'une technique de codage d'un profil de pas de quantification mise en oeuvre, choisie au codage parmi au moins deux techniques disponibles, en fonction d'un critère de sélection réalisant un compromis entre une de distorsion perçue entre ledit signal audio source à coder et des signaux reconstruits respectivement à partir du profil de pas de quantification codé selon lesdites techniques et sur le débit nécessaire pour coder le profil de pas de quantification selon lesdites techniques, ledit critère de sélection étant obtenu à partir d'une courbe de masquage de référence, estimée à partir du signal audio à coder ;
- d'un ensemble de données représentatives dudit profil de pas de quantification correspondant ;
- reconstruction dudit profil de pas de quantification reconstruit, en fonction dudit ensemble de données et de la technique de codage désignée par ledit indicateur.

14. Dispositif de décodage d'un signal codé représentatif d'un signal audio source, comprenant des données représentatives d'un profil de pas de quantification,
**caractérisé en ce qu'**il comprend :
- des moyens d'extraction dudit signal codé :
- d'un indicateur représentatif d'une technique de codage d'un profil de pas de quantification mise en oeuvre, choisie au codage parmi au moins deux techniques disponibles, en fonction d'un critère de sélection réalisant un compromis entre une distorsion perçue entre ledit signal audio source à coder et des signaux reconstruits respectivement à partir du profil de pas de quantification codé selon lesdites techniques et sur le débit nécessaire pour coder le profil de pas de quantification selon lesdites techniques, ledit critère de sélection étant obtenu à partir d'une courbe de masquage de référence, estimée à partir du signal audio à coder ;
- d'un ensemble de données représentatives dudit profil de pas de quantification correspondant ;
- des moyens de reconstruction dudit profil de pas de quantification reconstruit, en fonction dudit ensemble de données et de la technique de codage désignée par ledit indicateur.

15. Produit programme d'ordinateur téléchargeable depuis un réseau de communication et/ou stocké sur un support lisible par ordinateur et/ou exécutable par un microprocesseur, **caractérisé en ce qu'**il comprend des instructions de code de programme pour la mise en oeuvre du procédé de décodage selon la revendication 13.

## Claims

1. Method for encoding a source audio signal, **characterized in that** it comprises the following steps:
- encoding of a quantization step profile of coefficients representative of at least one transform of said source audio signal, according to at least two distinct encoding techniques, delivering at least two data sets representative of the quantization step profile;
- selection of one of the data sets representative of the quantization step profile, as a function of a selection criterion making a compromise between a perceived distortion between said source audio signal to be encoded and signals reconstructed respectively on the basis of said data sets, and the bit rate necessary to encode said data sets, said selection criterion being obtained by comparison of a reference masking curve estimated on the basis of the audio signal to be encoded, with said data sets;
- transmission and/or storage of said data set representative of the selected quantization step profile and of an indicator representative of the corresponding encoding technique.

2. Encoding method according to Claim 1, **characterized in that** said parametric representation is formed of at least one line segment, **characterized by** a slope and a value at the origin.

3. Encoding method according to either one of Claims 1 and 2, **characterized in that** a second of said encoding techniques delivers a constant quantization step profile.

4. Encoding method according to any one of Claims 1 to 3, **characterized in that**, according to a third encoding technique, said quantization step profile corresponds to an absolute hearing threshold.

5. Encoding method according to any one of Claims 1 to 4, **characterized in that**, according to a fourth encoding technique, said data set representative of the quantization step profile comprises all the quantization steps used.

6. Encoding method according to any one of Claims 1 to 5, **characterized in that** said encoding uses a hierarchical process delivering at least two hierarchical levels of encoding, comprising a base level and at least one refinement level comprising refinement information relative to said base level or to a previous refinement level.

7. Encoding method according to Claim 6, **characterized in that**, according to a fifth encoding technique, said data set representative of the quantization step profile is obtained, at a given refinement level, taking account of data constructed at the previous hierarchical level.

8. Device for encoding a source audio signal, **characterized in that** it comprises:
- means for encoding a quantization step profile of coefficients representative of at least one transform of said source audio signal, delivering at least two data sets representative of the quantization step profile;
- means for selecting one of said data sets representative of the quantization step profile, according to a selection criterion making a compromise between a perceived distortion between said source audio signal to be encoded and signals reconstructed respectively on the basis of said data sets and on the bit rate necessary to encode said data sets, said selection criterion being obtained by comparison of a reference masking curve, estimated on the basis of the audio signal to be encoded, with said data sets;
- means for the transmission and/or storage of said data set representative of the selected quantization step profile and of an indicator representative of the corresponding encoding technique.

9. Computer program product that can be downloaded from a communication network and/or stored on a medium that can be read by computer and/or that can be executed by a microprocessor, **characterized in that** it comprises program code instructions for executing the encoding method according to at least one of Claims 1 to 7.

10. Encoded signal representative of a source audio signal, comprising data representative of a quantization step profile,
**characterized in that** it comprises:
- an indicator representative of a technique for encoding the quantization step profile used, chosen on the encoding from at least two available techniques, according to a selection criterion making a compromise between a perceived distortion between said source audio signal to be encoded and signals reconstructed respectively on the basis of the encoded quantization step profile according to said techniques and on the bit rate necessary to encode the quantization step profile according to said techniques, said selection criterion being obtained on the basis of a reference masking curve, estimated on the basis of the audio signal to be encoded;
- a data set representative of said corresponding quantization step profile.

11. Signal according to Claim 10, **characterized in that** it comprises data relating to at least two hierarchical levels obtained by a hierarchical process, comprising a base level and at least one refinement level comprising refinement information relative to said base level or to a preceding refinement level,
and **in that** it comprises an indicator representative of an encoding technique for each of said levels.

12. Signal according to either one of Claims 10 and 11, **characterized in that** it is organized into successive frames of coefficients, and **in that** it comprises an indicator representative of an encoding technique for each of said frames.

13. Method for decoding an encoded signal representative of a source audio signal, comprising data representative of quantization step profile, **characterized in that** it comprises the following steps:
- extraction from said encoded signal:
- of an indicator representative of a technique for encoding a quantization step profile used, chosen on encoding from at least two available techniques, according to a selection criterion making a compromise between a perceived distortion between said source audio signal to be encoded and signals reconstructed respectively on the basis of the encoded quantization step profile according to said techniques and on the bit rate necessary to encode the quantization step profile according to said techniques, said selection criterion being obtained on the basis of a reference masking curve estimated on the basis of the audio signal to be encoded;
- of a data set representative of said corresponding quantization step profile;
- reconstruction of said reconstructed quantization step profile, according to said data set and to the encoding technique designated by said indicator.

14. Device for decoding an encoded signal representative of a source audio signal, comprising data representative of a quantization step profile, **characterized in that** it comprises:
- means for extracting from said encoded signal:
- of an indicator representative of a technique for encoding a quantization step profile used, chosen on encoding from at least two available techniques, according to a selection criterion making a compromise between a perceived distortion between said source audio signal to be encoded and signals reconstructed respectively on the basis of the encoded quantization step profile according to said techniques and on the bit rate necessary to encode the quantization step profile according to said techniques, said selection criterion being obtained on the basis of a reference masking curve estimated on the basis of the audio signal to be encoded;
- of a data set representative of said corresponding quantization step profile;
- means for reconstructing said reconstructed quantization step profile according to said data set and the encoding technique designated by said indicator.

15. Computer program product that can be downloaded from a communication network and/or that can be stored on a medium that can be read by computer and/or that can be executed by a microprocessor, **characterized in that** it comprises program code instructions for executing the decoding method according to Claim 13.

## Patentansprüche

1. Verfahren zur Codierung eines Quellenaudiosignals,
**dadurch gekennzeichnet, dass** es die folgenden Schritte umfasst:
- Codierung eines Quantisierungsschrittprofils von Koeffizienten, die für mindestens eine Transformierte des Quellenaudiosignals charakteristisch sind, gemäß mindestens zwei unterschiedlichen Codierungstechniken, die mindestens zwei Sätze von Daten liefern, die für das Quantisierungsschrittprofil charakteristisch sind;
- Auswahl eines der Sätze von Daten, die für das Quantisierungsschrittprofil charakteristisch sind, anhand eines Auswahlkriteriums, das einen Kompromiss zwischen einer wahrgenommenen Verzerrung zwischen dem zu codierenden Quellenaudiosignal und jeweils ausgehend von den Sätzen von Daten wiederhergestellten Signalen und der Bitrate erzielt, die zum Codieren der Sätze von Daten erforderlich ist, wobei das Auswahlkriterium durch Vergleich einer Bezugsmaskierungskurve, die ausgehend vom zu codierenden Audiosignal geschätzt wird, mit den Sätzen von Daten erhalten wird;
- Sendung und/oder Speicherung des Satzes von Daten, die für das ausgewählte Quantisierungsschrittprofil charakteristisch sind, und eines Kennzeichens, das für die entsprechende Codierungstechnik charakteristisch ist.

2. Codierungsverfahren nach Anspruch 1, **dadurch gekennzeichnet, dass** die Parameterdarstellung durch mindestens eine Strecke gebildet ist, die durch eine Steigung und einen Anfangswert **gekennzeichnet** ist.

3. Codierungsverfahren nach einem der Ansprüche 1 bis 2, **dadurch gekennzeichnet, dass** eine zweite der Codierungstechniken ein konstantes Quantisierungsschrittprofil liefert.

4. Codierungsverfahren nach einem der Ansprüche 1 bis 3, **dadurch gekennzeichnet, dass** das Quantisierungsschrittprofil gemäß einer dritten Codierungstechnik einer absoluten Hörschwelle entspricht.

5. Codierungsverfahren nach einem der Ansprüche 1 bis 4, **dadurch gekennzeichnet, dass** der Satz von Daten, die für das Quantisierungsschrittprofil charakteristisch sind, gemäß einer vierten Codierungstechnik die Gesamtheit der ausgeführten Quantisierungsschritte umfasst.

6. Codierungsverfahren nach einem der Ansprüche 1 bis 5, **dadurch gekennzeichnet, dass** die Codierung eine hierarchische Verarbeitung ausführt, die mindestens zwei hierarchische Codierungsebenen liefert, die eine Grundebene und mindestens eine Verfeinerungsebene umfassen, die gegenüber der Grundebene oder einer vorhergehenden Verfeinerungsebene Verfeinerungsinformationen umfasst.

7. Codierungsverfahren nach Anspruch 6, **dadurch gekennzeichnet, dass** der Satz von Daten, die für das Quantisierungsschrittprofil charakteristisch sind, gemäß einer fünften Codierungstechnik an einer gegebenen Verfeinerungsebene unter Berücksichtigung von in der vorhergehenden Hierarchieebene erstellten Daten erhalten wird.

8. Einrichtung zur Codierung eines Quellenaudiosignals,
**dadurch gekennzeichnet, dass** sie Folgendes umfasst:
- Mittel zur Codierung eines Quantisierungsschrittprofils von Koeffizienten, die für mindestens eine Transformierte des Quellenaudiosignals charakteristisch sind, die mindestens zwei Sätze von Daten liefern, die für das Quantisierungsschrittprofil charakteristisch sind;
- Mittel zur Auswahl eines der Sätze von Daten, die für das Quantisierungsschrittprofil charakteristisch sind, anhand eines Auswahlkriteriums, das einen Kompromiss zwischen einer wahrgenommenen Verzerrung zwischen dem zu codierenden Quellenaudiosignal und jeweils ausgehend von den Sätzen von Daten wiederhergestellten Signalen und der Bitrate erzielt, die zum Codieren der Sätze von Daten erforderlich ist, wobei das Auswahlkriterium durch Vergleich einer Bezugsmaskierungskurve, die ausgehend vom zu codierenden Audiosignal geschätzt wird, mit den Sätzen von Daten erhalten wird;
- Mittel zur Sendung und/oder Speicherung des Satzes von Daten, die für das ausgewählte Quantisierungsschrittprofil charakteristisch sind, und eines Kennzeichens, das für die entsprechende Codierungstechnik charakteristisch ist.

9. Computerprogrammprodukt, das von einem Kommunikationsnetz herunterladbar und/oder auf einem maschinenlesbaren Träger gespeichert ist und/oder durch einen Mikroprozessor ausgeführt werden kann, **dadurch gekennzeichnet, dass** es Programmcodebefehle zur Ausführung des Codierungsverfahrens nach mindestens einem der Ansprüche 1 bis 7 umfasst.

10. Codiertes Signal, das für ein Quellenaudiosignal charakteristisch ist, das Daten umfasst, die für ein Quantisierungsschrittprofil charakteristisch sind,
**dadurch gekennzeichnet, dass** es Folgendes umfasst:
- ein Kennzeichen, das für eine ausgeführte Technik zur Codierung des Quantisierungsschrittprofils charakteristisch ist, die bei der Codierung unter mindestens zwei verfügbaren Techniken anhand eines Auswahlkriteriums ausgewählt wird, das einen Kompromiss zwischen einer wahrgenommenen Verzerrung zwischen dem zu codierenden Quellenaudiosignal und jeweils ausgehend von dem gemäß den Techniken codierten Quantisierungsschrittprofil wiederhergestellten Signalen und der Bitrate erzielt, die zum Codieren des Quantisierungsschrittprofils gemäß den Techniken erforderlich ist, wobei das Auswahlkriterium ausgehend von einer Bezugsmaskierungskurve erhalten wird, die ausgehend vom zu codierenden Audiosignal geschätzt wird;
- einen Satz von Daten, die für das entsprechende Quantisierungsschrittprofil charakteristisch sind.

11. Signal nach Anspruch 10, **dadurch gekennzeichnet, dass** es Daten umfasst, die mindestens zwei Hierarchieebenen betreffen, die durch eine hierarchische Verarbeitung erhalten werden und die eine Grundebene und mindestens eine Verfeinerungsebene umfassen, die gegenüber der Grundebene oder einer vorhergehenden Verfeinerungsebene Verfeinerungsinformationen umfasst,
und **dadurch**, dass es ein Kennzeichen umfasst, das für eine Codierungstechnik für jede der Ebenen charakteristisch ist.

12. Signal nach einem der Ansprüche 10 und 11, **dadurch gekennzeichnet, dass** es aus aufeinanderfolgenden Rahmen Koeffizienten aufgebaut ist, und **dadurch**, dass es ein Kennzeichen umfasst, das für eine Codierungstechnik für jeden der Rahmen charakteristisch ist.

13. Verfahren zur Decodierung eines codierten Signals, das für ein Quellenaudiosignal charakteristisch ist, das Daten umfasst, die für ein Quantisierungsschrittprofil charakteristisch sind,
**dadurch gekennzeichnet, dass** es die folgenden Schritte umfasst:
- Wiedergewinnung von Folgendem aus dem codierten Signal:
- eines Kennzeichens, das für eine ausgeführte Technik zur Codierung eines Quantisierungsschrittprofils charakteristisch ist, die bei der Codierung unter mindestens zwei verfügbaren Techniken anhand eines Auswahlkriteriums ausgewählt wird, das einen Kompromiss zwischen einer wahrgenommenen Verzerrung zwischen dem zu codierenden Quellenaudiosignal und jeweils ausgehend von dem gemäß den Techniken codierten Quantisierungsschrittprofil wiederhergestellten Signalen und der Bitrate erzielt, die zum Codieren des Quantisierungsschrittprofils gemäß den Techniken erforderlich ist, wobei das Auswahlkriterium ausgehend von einer Bezugsmaskierungskurve erhalten wird, die ausgehend vom zu codierenden Audiosignal geschätzt wird;
- eines Satzes von Daten, die für das entsprechende Quantisierungsschrittprofil charakteristisch sind;
- Wiederherstellung des wiederhergestellten Quantisierungsschrittprofils gemäß dem Satz von Daten und der durch das Kennzeichen bezeichneten Codierungstechnik.

14. Einrichtung zur Decodierung eines codierten Signals, das für ein Quellenaudiosignal charakteristisch ist, das Daten umfasst, die für ein Quantisierungsschrittprofil charakteristisch sind,
**dadurch gekennzeichnet, dass** sie Folgendes umfasst:
- Mittel zur Wiedergewinnung von Folgendem aus dem codierten Signal:
- eines Kennzeichens, das für eine ausgeführte Technik zur Codierung eines Quantisierungsschrittprofils charakteristisch ist, die bei der Codierung unter mindestens zwei verfügbaren Techniken anhand eines Auswahlkriteriums ausgewählt wird, das einen Kompromiss zwischen einer wahrgenommenen Verzerrung zwischen dem zu codierenden Quellenaudiosignal und jeweils ausgehend von dem gemäß den Techniken codierten Quantisierungsschrittprofil wiederhergestellten Signalen und der Bitrate erzielt, die zum Codieren des Quantisierungsschrittprofils gemäß den Techniken erforderlich ist, wobei das Auswahlkriterium ausgehend von einer Bezugsmaskierungskurve erhalten wird, die ausgehend vom zu codierenden Audiosignal geschätzt wird;
- eines Satzes von Daten, die für das entsprechende Quantisierungsschrittprofil charakteristisch sind;
- Mittel zur Wiederherstellung des wiederhergestellten Quantisierungsschrittprofils gemäß dem Satz von Daten und der durch das Kennzeichen bezeichneten Codierungstechnik.

15. Computerprogrammprodukt, das von einem Kommunikationsnetz herunterladbar und/oder auf einem maschinenlesbaren Träger gespeichert ist und/oder durch einen Mikroprozessor ausgeführt werden kann, **dadurch gekennzeichnet, dass** es Programmcodebefehle zur Ausführung des Decodierungsverfahrens nach Anspruch 13 umfasst.
